# EUROPÄISCHE PATENTSCHRIFT

(11) **EP 2 219 508 B1**
(45) Veröffentlichungstag und Bekanntmachung des Hinweises auf die Patenterteilung: **03.07.2013**
(21) Anmeldenummer: 08855333.4
(22) Anmeldetag: 29.10.2008
(51) Int. Cl.: A47L 15/42, D06F 39/08

(54) **WASSERFÜHRENDES HAUSHALTSGERÄT**
WATER-CARRYING HOUSEHOLD APPLIANCE
APPAREIL MÉNAGER À CIRCULATION D'EAU

(30) Priorität: 29.11.2007 DE 102007057515
(43) Veröffentlichungstag der Anmeldung: 25.08.2010
(73) Patentinhaber: BSH Bosch und Siemens Hausgeräte GmbH, 81739 München (DE)
(72) Erfinder: BÜSING, Johannes, 86494 Emersacker (DE); GEISSLER, Peter, 89438 Holzheim (DE); KÜCÜK, Cengiz, 89428 Syrgenstein (DE); SEESSLE, Manfred, 89547 Gerstetten (DE); STEMPFLE, Hermann, 89353 Glött (DE)
(86) Internationale Anmeldenummer: PCT/EP2008/064633
(87) Internationale Veröffentlichungsnummer: WO 2009/068397

(56) Entgegenhaltungen:
- DE-C1- 4 438 057
- DE-U1- 8 412 260
- US-A- 5 425 255
- US-A- 5 560 231

## Beschreibung

Die Erfindung betrifft ein wasserführendes Haushaltsgerät nach dem Oberbegriff des Patentanspruchs 1.

Aus der DE 84 12 260 U1 ist eine Befestigungsvorrichtung zum schraubenlosen und lösbaren Befestigen eines Bauelementes, wie eines Magnetventils oder Druckschalters, an einer Wandung einer Haushalts-Wasch- oder Geschirrspülmaschine bekannt. Das Bauelement weist ein Kunststoffgehäuseteil auf, welches in eine Öffnung in der Wandung ragt und dort eingerastet ist.

In wasserführenden Haushaltsgeräten, etwa Geschirrspülmaschinen, sind Geräteaggregate, wie ein als Wärmetauscher dienender Wasserbehälter, Laugenpumpe oder Spülbehälter, über wasserführende Leitungen miteinander verbunden. So weist der Wärmetauscher bzw. Wassereinlauf einer Geschirrspülmaschine einen Anschlussstutzen für einen von der Laugenpumpe kommenden Ablaufschlauch sowie einen Anschlussstutzen für einen zum Wasserversorgungsnetz führenden Ablaufschlauch auf. Die wasserführenden Leitungen können jeweils auf Anschlussstutzen der Geräteaggregate geschoben und mit einem zusätzlichen Sicherungsteil, etwa einer Sicherungsmutter, gesichert sein.

Zum Anschluss am Wärmetauscher bzw. Wassereinlauf der Geschirrspülmaschine wird jeder Ablaufschlauch einzeln von Hand auf den zugeordneten Anschlussstutzen des Wärmetauschers/Wassereinlaufs geschoben und gesichert, wodurch sich ein beträchtlicher Montageaufwand ergibt.

Aus der DE 1 460 825 ist eine Anschlussplatte insbesondere zur Verwendung bei Waschmaschinen bekannt, die an ihrer Vorderseite einen Anschluss für eine Wasserleitung und auf ihrer Rückseite einen oben offenen Behälter aufweist, dessen Boden ein Rohrstutzen zum Anschluss einer wasserführenden Leitung aufweist.

DE 4438057C1 offenbart ein Haushaltsgerät mit einer vorrichtung zum Festlegen eines Ablaufschlauches, das die Merkmale des Oberbegriffs des Auspruchs 1 aufweist.

Die Aufgabe der Erfindung besteht darin, ein wasserführendes Haushaltsgerät, insbesondere eine Geschirrspülmaschine, sowie ein Verfahren zur Montage eines solchen Haushaltsgerätes bereitzustellen, bei dem der Montageaufwand reduziert ist.

Die Aufgabe ist durch die Merkmale des Patentanspruches 1 oder 9 gelöst. Vorteilhafte Weiterbildungen der Erfindung ergeben sich aus den Unteransprüchen.

Gemäß dem kennzeichnenden Teil des Patentanspruches 1 weist das Haushaltsgerät einen vom Wärmetauscher unabhängigen Halter für das

Leitungsende der zumindest einen wasserführenden Leitung auf. Der Halter positioniert das Leitungsende in der Anschlussposition für einen montagetechnisch einfachen Anschluss am Anschlussstutzen des Wärmetauschers/Wärmeeinlaufs.

Für eine weitere Montagevereinfachung kann der Halter in einem Vormontagezustand bei noch von dem Haushaltsgerät getrenntem Wärmetauscher/Wassereinlauf das Leitungsende der wasserführenden Leitung in der Anschlussposition lagerichtig vorpositionieren, in der das Leitungsende vorzugsweise vertikal noch oben ragt. Durch den Halter kann das Leitungsende geräteseitig genau positioniert und ausreichend befestigt werden. Bei der Montage des Wärmetauschers/Wassereinlauf in dem Haushaltsgerät kann dessen Anschlussstutzen selbsttätig bzw. automatisch in das vorpositionierte Leitungsende gesteckt werden und ist darin - ohne zusätzliches Sicherungsteil - sicher gehalten. Durch das bereits vorpositionierte Leitungsende ergibt sich ein vereinfachter Wasseranschluss des Wassereinlaufs bzw. Wärmetauschers.

Bevorzugt ist der Halter an einem Montageboden des Haushaltsgeräts vorgesehen. Dabei ist es fertigungstechnisch bevorzugt, wenn der Montageboden und der Halter materialeinheitlich und/oder einstückig ausgebildet sind. Für den Fall, dass der Montageboden aus Kunststoff gefertigt ist, kann daher der Halter am Montageboden angespritzt sein.

Für eine technisch einfache Realisierung des Halters kann dieser zwei Haltearme aufweisen, zwischen denen das Leitungsende der wasserführenden Leitung einsetzbar ist, um das Leitungsende in seiner Anschlussposition zu halten.

Mittels der oben genannten Haltearme ist das Leitungsende zumindest in einer Tiefenrichtung bzw. in Seitenrichtungen des Haushaltsgerätes festgelegt. Darüberhinaus kann der Halter mit einem Höhenanschlag versehen sein, der das Leitungsende auch in der Höhenrichtung lagerichtig vorpositioniert. In einer einfachen Ausführungsform kann der Höhenanschlag durch seitliche Ausnehmungen, insbesondere durch eine Ringnut, im Leitungsende der wasserführenden Leitung ausgebildet sein. Die Haltearme des Halters ragen dabei in die Ringnut des Leitungsendes und halten dazwischen das Leitungsende, wodurch das Leitungsende auch in der Höhenrichtung genau vorpositioniert ist.

Die wasserführende Leitung ist üblicherweise eine Schlauchleitung, die keine eigene bzw. nur eine geringfügige Formstabilität aufweist und daher in einfacher Weise bauraumabhängig innerhalb des Haushaltsgerätes verlegt werden kann.

Der Halter kann eine Halteplatte mit einer nutförmigen offenen Ausnehmung mit einer Einführöffnung aufweisen. Die Ausnehmung ist von den beiden Haltearmen sowie einem die beiden Haltearme verbindenden Querschenkel begrenzt. Der Querschenkel dient wiederum als ein Seitenanschlag zur genauen Vorpositionierung des Leitungsendes.

Montagetechnisch bevorzugt ist eine während der Montage des Wärmetauschers/Wassereinlaufs nahezu selbsttätig bzw. automatisch erfolgende Kopplung des vorpositionierten Leitungsendes mit dem Anschlussstutzen des Wärmetauschers/Wassereinlaufs. Hierzu kann das Leitungsende der wasserführenden Leitung mit seiner offenen Anschlussseite entgegen einer Montagerichtung des Wärmetauschers ausgerichtet sein, d. h. insbesondere vertikal nach oben ragen.

Um die lagerichtige Vorpositionierung des Leitungsendes im Halter zu unterstützen, kann der Halter, insbesondere an seiner vom Wärmetauscher/Wassereinlauf abgewandten Seite, zusätzliche seitliche Führungswände aufweisen. Zwischen diesen Führungswänden kann die zum Halter geführte Leitung bereits grob in Richtung des Wärmetauschers ausgerichtet werden.

Bevorzugt kann der Halter zumindest zwei wasserführende Leitungen vorpositionieren. Um dabei den hierfür notwendigen Bauraum zu reduzieren, kann der Halter einen gemeinsamen ersten Haltearm aufweisen, der zwischen zwei gegenüberliegende zweite Haltearme angeordnet ist. Der mittlere erste Haltearm kann hierbei raumsparend mit den beiden seitlichen Haltearmen die Leitungsenden der wasserführenden Leitungen vorpositionieren.

Die von den Haltearmen begrenzten, nutförmig offenen Ausnehmungen können dabei in Gegenrichtungen zueinander ausgerichtet sein, um die Halteplatte insgesamt geometrisch formstabil bzw. verwindungssteif auszuführen.

In einem Verfahren zur Montage des wasserführenden Haushaltsgerätes kann in einem Vormontageschritt zunächst bei noch vom Haushaltsgerät getrenntem Wärmetauscher/Wassereinlauf das Leitungsende in einer lagerichtigen Anschlussposition vorpositioniert werden. In einem folgenden Zusammenbauschritt kann dann der Wärmetauscher/Wassereinlauf in das Haushaltsgerät eingebaut und montiert werden. Gleichzeitig mit dem Einbau des Wärmetauschers in das Haushaltsagerät kann dabei dessen Anschlussstutzen mit dem vorpositionierten Leitungsende verbunden werden.

Nachfolgend ist ein Ausführungsbeispiel der Erfindung anhand der beigefügten Figuren gezeigt.

Es zeigen:
- Fig. 1: in einer perspektivischen Teilansicht einen Montageboden einer Geschirrspülmaschine mit einem Wärmetauscher;
- Fig. 2: in einer vergrößerten perspektivischen Teilansicht die in einer Anschlussposition vorpositionierten Schlauchenden von am Wärmetauscher anzuschließenden Ablaufschläuchen; und
- Fig. 3: in einer Ansicht von oben eine Halteplatte zur Vorpositionierung der Schlauchenden.

In der Fig. 1 ist in vergrößerter perspektivischer Teildarstellung ein Montageboden 1 einer Geschirrspülmaschine in einem Vormontagezustand gezeigt. Der Montageboden 1 der Geschirrspülmaschine ist als ein Kunststoffspritzgussteil gefertigt. Gemäß der Fig. 1 ist auf dem Montageboden 1 eine Laugenpumpe 3 mit zugeordnetem Pumpensumpf 5 montiert. Außerdem ist ein Wärmetauscher 9 gezeigt, der an einem nicht dargestellten Spülbehälter montiert ist.

Der Wärmetauscher 9 weist Stutzen 11 auf, an die nicht dargestellte Schlauchleitungen angeschlossen sind. Außerdem weist der plattenförmige Wärmetauscher 9 zwei vertikal nach unten abragende Anschlussstutzen 13 auf, die über Schlauchleitungen 15 jeweils mit der Druckseite der Laugenpumpe 3 und mit dem Wasserversorgungsnetz verbunden sind.

Die Schlauchleitungen 15 sind dabei im Wesentlichen ohne eigene Formstabilität, so dass sie in Abhängigkeit vom vorhandenen Bauraum in einfacher Weise innerhalb der Geschirrspülmaschine verlegt werden können. Jeder der beiden Schlauchleitungen 15 weist an seinem, dem Wärmetauscher 9 zugewandten Ende ein offenes Schlauch-Endstück 17 auf, in dem jeweils ein Anschlussstutzen 13 des Wärmetauschers 9 eingesetzt ist. Die Schlauch-Endstücke 17 der beiden Schlauchleitungen ragen vertikal nach oben.

Die Schlauch-Endstücke 17 der Schlauchleitungen 15 sind an einem am Montageboden 1 angespritzten Halter 23 in einer Anschlussposition vorpositioniert, wie es in der Fig. 2 gezeigt ist. Der Halter 23 ist gemäß der Fig. 2 T-förmig mit einer vertikalen Mittelwand 25 sowie einer darauf angeformten horizontalen Halteplatte 27 ausgebildet.

Wie aus der Fig. 3 hervorgeht, sind in der Halteplatte 27 zwei benachbarte, in Gegenrichtungen zueinander ausgerichtete offene Ausnehmungen 29 ausgebildet. Die Schlauch-Endstücke 17 können dabei jeweils seitlich in die Ausnehmungen 29 in einer Einführrichtung I eingeschoben werden, wie es in der Fig. 3 angedeutet ist. Jede der beiden Ausnehmungen 29 weist hierzu eine schmale Einführöffnung 31 mit einem kreisförmig ausgeweiteten Halteabschnitt 33 auf. Die schmale Einführöffnung 31 ist durch Einführschrägen 35 begrenzt.

Am Übergang zwischen den Einführschrägen 35 und dem kreisförmig ausgeweiteten Halteabschnitt 33 weist jede der Ausnehmungen 29 Rastkanten 37 auf. Diese sichern formschlüssig das jeweils in die Ausnehmung 29 eingesetzte Schlauch-Endstück 17 gegen ein unbeabsichtigtes Herauslösen. Die Schlauch-Endstücke 17 sind somit in ihrer Radialrichtung, d. h. in der Zeichenebene der Fig. 3, ortsfest in der Halteplatte 27 gehalten.

Darüberhinaus weisen die Schlauch-Endstücke 17 für eine in Axialrichtung bzw. Hochrichtung ortsfeste Positionierung eine Ringnut 38 auf, die der umlaufende Rand der jeweiligen Ausnehmung 29 der Halteplatte 27 formschlüssig umgreift. Dadurch ragen die in den Ausnehmungen 29 des Halters 23 eingeschobenen Schlauch-Endstücke 17 um eine vorgegebene Höhe h über die Halteplatte 27 vertikal nach oben (Fig. 2).

Wie aus der Fig. 3 weiter hervor geht, sind die beiden Ausnehmungen 29 in der Halteplatte 27 durch einen gemeinsamen mittleren, ersten Haltearm 39 sowie durch gegenüberliegende zweite Haltearme 41 begrenzt.

Der Halter 23 ist gemäß der Fig. 2 in einem, gegenüber einer äußeren Montageboden-Seitenwand zurückspringenden Wandbereich angeordnet. Die Seitenwände 43 sowie die Rückwand 45 des zurückspringenden Wandbereichs bilden zusammen mit der Mittelwand 25 jeweils Einführschächte. Darin sind gemäß der Fig. 2 die Schlauchleitungen 15 bereits grob in Richtung des Wärmetauschers 9 vorpositioniert, so dass ein lagerichtiger, sicherer Sitz der Endstücke 17 im Halter 23 gewährleistet ist. Die beiden Schlauchleitungen 15 sind dabei durch Öffnungen 47 in den Seitenwänden 43 und in der Rückwand 45 des zurückspringenden Wandbereichs in die jeweiligen Einführschächte geführt.

Bei der Montage der Geschirrspülmaschine werden in einem Vormontageschritt zunächst die beiden Schlauch-Endstücke 17 der Schlauchleitungen 15 am Halter 23 lagerichtig in ihrer Anschlussposition vorpositioniert, und zwar bei noch von der Geschirrspülmaschine getrenntem Wärmetauscher 9. Anschließen wird der Wärmetauscher 9 in der Fig. 1 gezeigten Montagerichtung II am Spülbehälter montiert. Bei der Montage am Spülbehälter werden die Anschlussstutzen 13 des Wärmetauschers 9 automatisch in die vorpositionierten Schlauch-Endstücke 17 eingesteckt, ohne dass zusätzliche Sicherungshülsen bzw. -muttern für eine zuverlässige Kopplung erforderlich sind.

## Patentansprüche

1. Wasserführendes Haushaltsgerät, insbesondere Geschirrspül- oder Waschmaschine, mit wasserführenden Leitungen (15), sowie mit einem Halter (23), welcher Leitungsenden (17) von zumindest zwei wasserführenden Leitungen (15) hält, **dadurch gekennzeichnet, dass** in zwei Leitungsenden (17) der wasserführenden Leitungen (15) jeweils ein Anschlussstutzen (13) eines als Wärmetauscher dienenden Wasserbehälters (9) eingesetzt ist, wobei der die wasserführenden Leitungen (15) in einer Anschlussposition für den Anschluss am Anschlussstutzen (13) positionierende Halter (23) einen gemeinsamen ersten Haltearm (39) aufweist, der mit zwei gegenüberliegenden zweiten Haltearmen (41) die beiden Leitungsenden (17) in von den Haltearmen (39, 41) begrenzten, in Gegenrichtungen zueinander ausgerichteten, offenen, jeweils eine Einführöffnung (31) aufweisenden Ausnehmungen (29) positioniert.

2. Wasserführendes Haushaltsgerät nach Anspruch 1, **dadurch gekennzeichnet, dass** der Halter (23) in einem Vormontagezustand bei noch von dem Haushaltsgerät getrenntem Wasserbehälters oder Wassereinlauf (9) das Leitungsende (17) in der Anschlussposition positioniert.

3. Wasserführendes Haushaltsgerät nach Anspruch 1 oder 2, **dadurch gekennzeichnet, dass** der Halter (23) an einen Montageboden (1) des Haushaltsgeräts, insbesondere materialeinheitlich und/oder einstückig, angeordnet ist.

4. Wasserführendes Haushaltsgerät nach Anspruch 3, **dadurch gekennzeichnet, dass** der Halter (23) und/oder der Montageboden (1) aus Kunststoff gefertigt sind.

5. Wasserführendes Haushaltsgerät nach einem der vorhergehenden Ansprüche, **dadurch gekennzeichnet, dass** das Leistungsende (17) der wasserführenden Leitung (15) zumindest einen Positionieranschlag, insbesondere eine Ringnut (38), aufweist, der für insbesondere eine Höhenpositionierung des Leitungsendes (17) in Eingriff mit dem Halter (23) steht.

6. Wasserführendes Haushaltsgerät nach einem der vorhergehenden Ansprüche, **dadurch gekennzeichnet, dass** die Ausnehmungen (29) an ihren Einführöffnungen (31) Rastvorsprünge (37) aufweisen, die das Leitungsende (17) in der Ausnehmung (29) halten.

7. Wasserführendes Haushaltsgerät nach einem der vorhergehenden Ansprüche, **dadurch gekennzeichnet, dass** die Leitungsenden (17) der wasserführenden Leitungen (15) mit deren offenen Anschlussseiten einer Montagerichtung (I) des Wasserbehälters bzw. Wassereinlaufs (9) entgegen gerichtet sind, und insbesondere vertikal nach oben ragen.

8. Wasserführendes Haushaltsgerät nach einem der vorhergehenden Ansprüche, **dadurch gekennzeichnet, dass** der Halter (23), an seiner vom Anschlussstutzen (13) abgewandten Seite seitliche Führungswände (43) aufweist, die zusätzlich die wasserführende Leitung (15) positionieren.

9. Verfahren zur Montage eines wasserführenden Haushaltsgeräts, das insbesondere nach einem der vorhergehenden Ansprüche ausgebildet ist, bei dem ein als Wärmetauscher dienender Wasserbehälter (9) in das Haushaltsgerät eingebaut wird, dessen Anschlussstutzen (13) in Leitungsenden (17) von wasserführenden Leitungen (15) eingesetzt werden, wobei in einem Vormontageschritt die Leitungsenden (17) in einer mit Bezug auf den jeweiligen Anschlussstutzen (13) lagerichtigen Anschlussposition mittels eines Halters (23), welcher einen gemeinsamen ersten Haltearm (39) und zwei gegenüberliegende zweite Haltearme (41) aufweist, die in Gegenrichtungen zueinander ausgerichtete, offene Ausnehmungen (29) bilden, vorpositioniert werden, und in einem folgenden Zusammenbauschritt beim Einbau des Wärmetauschers (9) in das Haushaltsgerät dessen Anschlussstutzen (13) selbsttätig mit den vorpositionierten Leitungsenden (17) verbunden werden.

10. Verfahren nach Anspruch 9, **dadurch gekennzeichnet, dass** in dem Vormontageschritt das Leitungsende (17) bei noch vom Haushaltsgerät getrenntem Wärmetauscher (9) vorpositioniert wird.

## Claims

1. Water-carrying household appliance, in particular a dishwasher or washing machine, having water-carrying lines (15) and having a holder (23), which holds line ends (17) of at least two water-carrying lines (15), **characterised in that** a connection pipe (13) of a water container (9) serving as a heat exchanger is inserted respectively into two line ends (17) of the water-carrying lines (15), the holder (23) positioning the water-carrying lines (15) in a connection position for connection to the connection pipe (13) having a shared first holding arm (39), which, with two opposing second holding arms (41), positions the two line ends (17) in open recesses (29) delimited by the holding arms (39, 41) and aligned in opposing directions, each having an insertion opening (31).

2. Water-carrying household appliance according to claim 1, **characterised in that** that in a preassembly state the holder (23) positions the line end (17) in the connection position while the water container or water inlet (9) is still separated from the household appliance.

3. Water-carrying household appliance according to claim 1 or 2, **characterised in that** the holder (23) is arranged on an assembly base (1) of the household appliance, in particular with the same material and/or as a single piece.

4. Water-carrying household appliance according to claim 3, **characterised in that** the holder (23) and/or the assembly base (1) are made of plastic.

5. Water-carrying household appliance according to one of the preceding claims, **characterised in that** the line end (17) of the water-carrying line (15) has at least one positioning stop, in particular an annular groove (38), which engages with the holder (23) particularly for vertical positioning of the line end (17).

6. Water-carrying household appliance according to one of the preceding claims, **characterised in that** the recesses (29) have locking projections (37) at their insertion openings (31), which hold the line end (17) in the recess (29).

7. Water-carrying household appliance according to one of the preceding claims, **characterised in that** the open connection sides of the line ends (17) of the water-carrying lines (15) are aligned counter to an assembly direction (I) of the water container or water inlet (9) and project in particular vertically upwards.

8. Water-carrying household appliance according to one of the preceding claims, **characterised in that** the holder (23), on its side facing away from the connection pipe (13), has lateral guide walls (43), which also position the water-carrying line (15).

9. Method for assembling a water-carrying household appliance, which is configured in particular according to one of the preceding claims, in which a water container (9) serving as a heat exchanger is integrated into the household appliance, its connection pipes (13) being inserted into line ends (17) of water-carrying lines (15), with, in a preassembly step, the line ends (17) being prepositioned in a positionally correct connection position in respect of the respective connection pipes (13) by means of a holder (23), which has a shared first holding arm (39) and two opposing second holding arms (41), which form open recesses (29) aligned in opposing directions, and in a subsequent installation step, when integrating the heat exchanger (9) into the household appliance, its connection pipes (13) being automatically connected to the prepositioned line ends (17).

10. Method according to claim 9, **characterised in that** in the preassembly step the line end (17) is prepositioned while the heat exchanger (9) is still separated from the household appliance.

## Revendications

1. Appareil ménager à circulation d'eau, notamment lave-vaisselle ou lave-linge, comprenant des conduites (15) conduisant de l'eau ainsi qu'un support (23) lequel maintient des extrémités de conduites (17) d'au moins deux conduites (15) conduisant de l'eau, **caractérisé en ce que** respectivement un embout (13) d'un réservoir d'eau (9) servant d'échangeur de chaleur est inséré dans deux extrémités de conduite (17) des conduites (15) conduisant de l'eau, le support (23) positionnant les conduites (15) conduisant de l'eau dans une position de raccordement pour le raccordement sur l'embout (13) présentant un premier bras de maintien commun (39) qui, à l'aide de deux seconds bras de maintien opposés (41), positionne les deux extrémités de conduite (17) dans des évidements (29) délimités par les bras de maintien (39, 41), orientés en sens inverse l'un par rapport à l'autre, ouverts, présentant respectivement une ouverture d'introduction (31).

2. Appareil ménager à circulation d'eau selon la revendication 1, **caractérisé en ce que** le support (23), dans un état de pré-montage lorsque le réservoir d'eau ou l'arrivée d'eau (9) est encore séparé de l'appareil ménager, positionne l'extrémité de conduite (17) en position de raccordement.

3. Appareil ménager à circulation d'eau selon la revendication 1 ou 2, **caractérisé en ce que** le support (23) est disposé sur un fond de montage (1) de l'appareil ménager, notamment de manière homogène quant au matériau et/ou d'une seule pièce.

4. Appareil ménager à circulation d'eau selon la revendication 3, **caractérisé en ce que** le support (23) et/ou le fond de montage (1) sont fabriqués en matière plastique.

5. Appareil ménager à circulation d'eau selon l'une quelconque des revendications précédentes, **caractérisé en ce que** l'extrémité de conduite (17) de la conduite (15) conduisant de l'eau présente au moins une butée de positionnement, notamment une rainure annulaire (38), qui est en prise avec le support (23) pour notamment un positionnement en hauteur de l'extrémité de conduite (17).

6. Appareil ménager à circulation d'eau selon l'une quelconque des revendications précédentes, **caractérisé en ce que** les évidements (29) présentent des saillies d'enclenchement (37) sur leurs ouvertures d'introduction (31), lesquelles saillies d'enclenchement maintiennent l'extrémité de conduite (17) dans l'évidement (29).

7. Appareil ménager à circulation d'eau selon l'une quelconque des revendications précédentes, **caractérisé en ce que** les extrémités de conduite (17) des conduites (15) conduisant de l'eau, avec leurs côtés de raccordement ouverts, sont orientées à l'inverse d'un sens de montage (I) du réservoir d'eau resp. de l'arrivée d'eau (9), et dépassent notamment verticalement vers le haut.

8. Appareil ménager à circulation d'eau selon l'une quelconque des revendications précédentes, **caractérisé en ce que** le support (23) présente, sur son côté opposé à l'embout de raccordement (13), des parois de guidage latérales (43) qui positionnent en plus la conduite (15) conduisant de l'eau.

9. Procédé de montage d'un appareil ménager à circulation d'eau, qui est notamment réalisé selon l'une quelconque des revendications précédentes, dans lequel un réservoir d'eau (9) servant d'échangeur de chaleur est installé dans l'appareil ménager, dont les embouts de raccordement (13) sont insérés dans des extrémités de conduite (17) de conduites (15) conduisant de l'eau, les extrémités de conduite (17), dans une étape de pré-montage, étant pré-positionnées dans une position adéquate de raccordement par rapport à l'embout de raccordement respectif (13) au moyen d'un support (23), lequel présente un premier bras de maintien commun (39) et deux seconds bras de maintien opposés (41) qui forment des évidements ouverts (29) orientés en sens inverse l'un par rapport à l'autre, et dont les embouts de raccordement (13), dans une étape d'assemblage suivante lors de l'installation de l'échangeur de chaleur (9) dans l'appareil ménager, sont reliés automatiquement aux extrémités de conduite (17) pré-positionnées.

10. Procédé selon la revendication 9, **caractérisé en ce qu'**à l'étape de pré-montage, l'extrémité de conduite (17) est pré-positionnée lorsque l'échangeur de chaleur (9) est encore séparé de l'appareil ménager.
